# EUROPÄISCHE PATENTSCHRIFT

(11) **EP 1 676 091 B1**
(45) Veröffentlichungstag und Bekanntmachung des Hinweises auf die Patenterteilung: **25.12.2013**
(21) Anmeldenummer: 04762324.4
(22) Anmeldetag: 09.06.2004
(51) Int. Cl.: F42B 4/14, F42B 4/24

(54) **PYROTECHNISCHES SYSTEM, PYROTECHNISCHER GEGENSTAND UND ABBRENNVERFAHREN**
PYROTECHNICAL SYSTEM, PYROTECHNICAL OBJECT AND FIRING METHOD
SYSTEME PYROTECHNIQUE, OBJET PYROTECHNIQUE ET PROCEDE DE TIR

(30) Priorität: 15.07.2003 DE 20310900 U
(43) Veröffentlichungstag der Anmeldung: 05.07.2006
(73) Patentinhaber: Voigt, Andreas, 08280 Aue (DE)
(72) Erfinder: Voigt, Andreas, 08280 Aue (DE)
(74) Vertreter: Thomas, Matthias
(86) Internationale Anmeldenummer: PCT/DE2004/001174
(87) Internationale Veröffentlichungsnummer: WO 2005/008168

(56) Entgegenhaltungen:
- CH-A- 71 820
- DE-U- 9 216 456
- DE-U- 29 907 236
- FR-A- 2 715 998

## Beschreibung

### Anwendungsgebiet der Erfindung

Die Erfindung betrifft ein pyrotechnisches System, systemkompatible pyrotechnische Gegenstände und ein an das System angepasstes Abbrennverfahren.

### Stand der Technik

Es ist allgemein bekannt, eine Mehrzahl pyrotechnischer Gegenstände zeitlich nacheinander oder gegebenenfalls zeitgleich zu zünden.

Allgemein wird eine Bauweise bevorzugt, bei der eine endliche Zahl Startröhren zu einem Paket vereinigt, die einzelnen Startröhren jeweils mit Zündhilfsmitteln (Zündschnüre) untereinander verbunden und mit Effektsätzen bzw. Ausstoßsätzen befüllt werden. Diese so genannten Cake-Boxen oder auch Feuerwerksbatterien werden in vorkonfektionierter Ausführung angeboten. Wesentlichster Nachteil dieser Lösung ist die durch den Hersteller vorgegebene Choreografie und Effektfolge, die sich nicht ändern lässt. Weiterhin ist bekannt, dass das Zündsystem solcher Cake-Boxen unzuverlässig ist und beim Erlöschen der im Inneren verarbeiteten Zündschnüre das Feuerwerk zum Stillstand kommt. Des Weiteren ist nie auszuschließen, dass der Abbrennvorgang nach Aussetzen wieder auflebt, wodurch die Sicherheit nicht gewährleistet ist. Nachteilig ist weiterhin, dass die Cake-Box als Rückstand bleibt und nicht wiederverwendbar ist. Ein großer sicherheitstechnischer Nachteil der Cake-Box ist, dass diese in jeder Position und Lage die Effekte abfeuert, als auch nach umfallen, Zerstörung durch Rohrkrepierer oder auf dem Kopf stehend.

Professionell veranstaltete Feuerwerke verwenden zur Erzeugung einer eigenen Effektfolge anstelle genannter Cake-Boxen regelmäßig Starteinrichtungen, bei der eine endliche Zahl von Startröhren zunächst mit einem Zündsystem aus mehreren Abschnitten von Zündschnüren und/oder - litzen ausgestattet wird, sodann der Ausstoßsatz in Form von Pulver eingefüllt und zuletzt die Effektund eventuell ergänzend Verzögerungssätze eingebracht werden.

Dieses Verfahren erfordert einen erheblichen Herstellungsaufwand, da über das Zündsystem zunächst der zeitliche Ablauf durch Wahl von Typ und Länge der Zündschnüre und gleichzeitig die Zündsicherheit gewährleistet werden muss. Beim Befüllen der Startröhren mit Pulver kann es zu Auslassungen und/oder Mehrfachbefüllungen einzelner Startröhren und damit zu Störungen des Ablaufs oder auch zu Unfällen kommen. Das zum Ausstoßen verwendete Pulver darf nur in begrenzter Menge in Fahrzeugen mitgeführt werden, sodass bei Großfeuerwerken die Gesamtmenge unter Umständen in mehrere Teilmengen und damit auf mehrere Transportfahrzeuge aufgeteilt werden muss oder Gefahrgut-Transporte erforderlich werden. Darüber hinaus sind solche Systeme nicht feuchtigkeitsresistent und bedürfen deshalb bei entsprechenden Witterungsbedingungen zusätzlicher Schutzmaßnahmen. Problematisch ist weiterhin die Vielzahl verfügbarer pyrotechnischer Gegenstände, die aufgrund unterschiedlicher Dimensionen und Ausführungen eine Vielzahl unterschiedlicher Starteinrichtungen verlangen. Bedingt durch die umfangreiche Verwendung von Zündschnüren ist eine solche Einrichtung unzuverlässig. Der Zündvorgang kann ebenso zum Erliegen kommen, wie ein Durchschlag ganz oder teilweise möglich ist. Die gewünschte Choreografie ist so mitunter nicht zu erreichen. Solcher Art Feuerwerk kann deshalb nur durch qualifiziertes Personal vorbereitet und abgebrannt werden. Trotzdem bleibt die Zuverlässigkeit und Sicherheit unzureichend und der Kostenaufwand enorm.

Nach einem Vorschlag in der französischen Patentschrift FR 2 715 998 A, welche ein System gemäß dem Oberbegriff des unabhängigen Anspruchs 1 offenbart, soll den Anforderungen an professionell zu veranstaltende Feuerwerke dadurch entsprochen werden, dass eine Starteinrichtung, bestehend aus einem Basisbauelement und aufsetzbaren Startröhren verwendet wird, die unterschiedlich miteinander kombiniert werden können. Die Zündung erfolgt über eine langsam abbrennende Zündschnur, die in einer zentralen Bohrung liegt, welche durch alle Basisbauteile führt. Nach einem weiteren Vorschlag soll die Zündung auch mithilfe zusätzlich in die durchlaufende Bohrung eingebrachter Verzögerungssätze oder elektrisch erfolgen können. Zwischen der durchlaufenden Bohrung und den Abschussrohren ist jeweils eine verbindende Öffnung vorgesehen, sodass die brennende Zündschnur mit den Zündschnüren der Ausstoßsätze Verbindung hat und diese zünden kann.

Die Nachteile der Zündung mit Hilfe von Zündschnüren bestehen auch bei dieser Erfindung. Zugleich wird die Einhaltung einer bestimmten Choreografie über spezielle Verzögerungssätze mit einem erheblichen materiellen Aufwand erkauft.

Die oben beschriebenen Nachteile hinsichtlich der Zündsicherheit sollen nach einem Vorschlag in DE 694 25 924 D2 durch ein gegliedertes Zündsystem vermindert werden. Gleichzeitig steigt damit der materielle Aufwand enorm an.

Eine Möglichkeit zum Abfeuern mehrerer Raketen gleichzeitig oder in vorherbestimmten Zeitintervallen nacheinander ergibt sich durch den Einsatz einer so genannten Ringzündung, wie im deutschen Gebrauchsmuster DE 92 16 456 U1 beschrieben. Dabei ist eine endlich begrenzte Zahl Stabraketen in einem Sammelbehältnis angeordnet und wird gleichzeitig aus diesem gestartet. Die Unzulänglichkeiten der Verwendung von Zündschnüren sind weiterhin vorhanden. Eine Choreografie kann nicht erreicht werden, und Verbrennungsgase einer startenden Rakete überlagern das Zündsystem, sodass alle Raketen gleichzeitig abgefeuert werden.

Die Forderung nach Gestaltung einer bestimmten Choreografie eines Feuerwerks ist nach einem Vorschlag aus dem europäischen Patent EP 06 20 910 A1 umgesetzt worden. Dieser betrifft eine Starteinrichtung, bei der programmgesteuert pyrotechnische Effekte und/oder Gegenstände ausgestoßen und ferngesteuert gezündet werden, wobei für den Ausstoß derselben Druckluft eingesetzt wird. Daraus resultiert eine geringe Ausstoßhöhe. Eine Erhöhung der Luftmenge bzw. des Luftdruckes zur Vergrößerung der Ausstoßhöhe würde zu erheblichen Nebengeräuschen führen, die wiederum den Gesamteindruck des Feuerwerks stören. Durch die verwendete Starteinrichtung, die notwendige elektronische Steuerung und die angepassten, ferngezündeten pyrotechnischen Gegenstände werden die Kosten dieser Lösung erheblich gesteigert. Dieses System ist zudem ortsgebunden oder nur mit enormem Aufwand transportabel.

Der Erfinder hat im deutschen Gebrauchsmuster DE 299 07 236 U1 bereits vorgeschlagen, eine Anzahl Raketen dadurch aufeinander folgend zu starten, dass die erste gezündete Rakete einen Teil der beim Start entstehenden Verbrennungsgase über einen Kanal in eine in benachbarter Halterung bereit liegende Rakete und an deren Zündschnur leitet, wodurch diese gezündet wird. Diese Lösung ist jedoch gleichfalls für professionell veranstaltete Feuerwerke ungeeignet. Einerseits sind Raketen stets nur in bestimmter Kombination von Effektsätzen zu erhalten. Die Flugbahn von Raketen kann praktisch nicht vorherbestimmt werden. Gleiches gilt für deren Flughöhe. Auch eine individuelle Festlegung der Startintervalle (Zündverzögerung) ist bei diesem System nicht möglich, da diese bereits durch den Aufbau der Rakete vorgegeben sind. Ebenso sind bestimmte pyrotechnische Effekte, wie Feuertöpfe oder Kometen, mit diesem System nicht realisierbar.

Das Überströmen heißer Verbrennungsgase in Kanälen ist auch aus Verzögerungssätzen bekannt, die beispielsweise in Signalraketen verwendet werden. Solche Verzögerungssätze sind in DE 19 56 872 B und DE 24 04 870 C2 beschrieben. Deren Aufbau ist jedoch enorm kostenaufwendig und ein Einsatz bei pyrotechnischen Gegen-ständen für Feuerwerke schon deshalb ausgeschlossen. Weiterhin sind die in den oben genannten Dokumenten vorgeschlagenen Anordnungen nur geeignet, innerhalb eines Systems einer Signalrakete zu funktionieren. Die Verzögerungssätze sind integraler Bestandteil des pyrotechnischen Effekts (der Rakete) und haben keinen Einfluss auf dessen Startverzögerung. Der Anwender hat keine Möglichkeit, unmittelbar vor dem Einsatz über eine individuelle Zündverzögerung zu entscheiden.

Das aufeinander folgende Zünden mehrerer Ausstoßladungen durch die Verbrennungsgase der vorher gezündeten Ausstoßladung unter Verwendung von Überströmkanälen ist auch aus dem Dokument CH 71 820 A bekannt. Dabei erzeugt der vorangehende Ausstoßsatz die zur Zündung erforderliche Wärmetönung und der nächstfolgende Ausstoßsatz wird sofort gezündet. Hinsichtlich der zeitlichen Abfolge und der Zündgeschwindigkeit haben die Überströmkanäle keinen Einfluss. Zudem müssen die Überströmkanäle mit Treibladung gefüllt sein, was auch die Zeichnung zeigt. Es kann mit einer solchen Anordnung lediglich erreicht werden, dass eine bestimmte Anzahl Ausstoßsätze fast gleichzeitig gezündet werden kann.

Nach einem Vorschlag in DE 198 44 528 A1 soll in einer Basis eine Zündschnur verlegt sein, über der an festgelegten Stellen Öffnungen und im Umfeld der Öffnungen Aufnahmen für pyrotechnische Gegenstände angeordnet sind. Auf diese Weise soll mit einer Zündschnur und deren Verbrennungsenergie über die Öffnungen in der Basis ein Zünden der pyrotechnischen Gegenstände erfolgen. Diese Lösung lässt eine Aneinanderreihung von Abschussrohren und deren aufeinander folgende Zündung durch die abbrennende Zündschnur zu, jedoch ist die Zündfolge ausschließlich durch die Zündschnur bestimmt. Die oben beschriebenen Nachteile aus der Verwendung einer Zündschnur bestehen auch hier.

Nach einem Vorschlag in der japanischen Gebrauchsmusteranmeldung JP 2001 021 295 A kann die Zündung eines pyrotechnischen Gegenstandes auch elektrisch erfolgen. Die Herstellung einer entsprechenden Feuerwerksbatterie setzt dabei voraus, dass am Ort des Abbrennens elektrische Energie zur Verfügung steht. Ferner bedarf es zur Ansteuerung der einzelnen Abschusseinrichtung jeweils eines elektrischen oder elektronischen Steuergerätes.

Nach einem Vorschlag in US 6,393,990 B1 ist es auch möglich, Einzelbausteine von Feuerwerksbatterien auszuführen, die jeweils eine Anzahl Abschussröhren vereinigen. Die Verbindung untereinander soll durch Schwalbenschwanzführungen erfolgen. Es ist des Weiteren ein elektrisches Zündsystem vorgeschlagen, für das zusätzlich Verbindungselemente vorgesehen werden müssen. Hierbei bestehen die gleichen Nachteile, wie oben beschrieben.

Nach einem Vorschlag in DE 100 34 579 A1 soll eine so genannte Cake-Box so ausgeführt sein, dass Teile der Verpackung durch Verschieben seitlich ausgestellt werden und beim Abbrennen die Standfläche vergrößern. Es ist nicht sichergestellt, dass, das Schiebestück nach dem Ausfalten der Verpackung in seiner Lage bleibt. Weiterhin ist auch nach diesem Vorschlag eine Fixierung am Untergrund nicht möglich.

Keine der oben beschriebenen Lösungen kann bei Zündaussetzern einen Abbruch der Zündfolge sicherstellen. Weiterhin können diese Starteinrichtungen nicht sofort neu befüllt und ein erneuter Startvorgang eingeleitet werden, soweit sie überhaupt wiederverwendbar sind.

### Aufgabe der Erfindung

Die Erfindung hat die Aufgabe, ein pyrotechnisches System vorzuschlagen, das leicht und einfach an Erfordernisse professioneller Feuerwerke angepasst werden kann, mit systemkompatiblen pyrotechnischen Gegenständen arbeitet, in weiten Bereichen an Erfordernisse der zu veranstaltenden Feuerwerke angepasst sowie leicht und einfach und kostengünstig hergestellt werden kann, alle Zuverlässigkeits- und Sicherheitsanforderungen erfüllt, ortsunabhängig ist und bei dem der Anwender in der Lage ist, auch kurz vor dem Einsatz Zündintervalle und/oder Choreografie individuell festzulegen und bei Bedarf auch ohne großen Aufwand wieder zu verändern.

Die Erfindung betrifft ferner ein Abbrennverfahren für das pyrotechnische System.

### Wesen der Erfindung

Das Wesen der Erfindung ergibt sich aus den Merkmalen des kennzeichnenden Teils des Patentanspruches 1 für das System und für das Abbrennverfahren nach den Merkmalen des kennzeichnenden Teils des Patentanspruches 33 jeweils in Verbindung mit den Merkmalen der Oberbegriffe sowie aus der Beschreibung. Unteransprüche beschreiben vorteilhafte Weiterbildungen. Ausführungsbeispiele und Zeichnungen geben am Anmeldetag bevorzugte Ausführungsformen wieder und beschränken die Erfindung nicht.

Die Erfindung geht zunächst von der Erkenntnis aus, dass bei Verwendung entsprechend ausgelegter pyrotechnischer Gegenstände eine fortlaufende Zündung jeweils benachbarter pyrotechnischer Gegenstände mit Verbrennungsgasen eines Zündmittels möglich ist. Die Erfindung geht weiter von der Erkenntnis aus, dass die bei professionellen Feuerwerken verwendeten Pulvermengen in loser Form durch exakt bemessene Pulvermengen und mit diesen vorbereitete Baueinheiten pyrotechnischer Gegenstände ersetzt werden sollten. Damit lassen sich fehlende Ausstoßladungen oder Überladungen von Startröhren vermeiden. Die Parameter solcher pyrotechnischer Gegenstände sind in engen Grenzen bestimm- und diese in Baureihen ausführbar. Weiterhin lässt sich ein solcher vorkonfektionierter pyrotechnischer Gegenstand mit jedem technisch möglichen Effektsatz, gegebenenfalls mit zusätzlichen Verzögerungssätzen und in verschiedenen Baugrößen herstellen.

Erfindungsgemäß wird zunächst ein systemkompatibles Mittel zur Aufnahme der erfindungsgemäßen pyrotechnischen Gegenstände geschaffen. Dieses besteht wenigstens aus einer ersten Aufnahme und einer dieser zugeordneten zweiten Aufnahme. Die Aufnahmen sind so dimensioniert, dass sie die jeweiligen pyrotechnischen Gegenstände aufnehmen können und bestehenden Sicherheitsnormen entsprechend fixieren. Sie können auch als Startröhre, als Schusskanal oder mit einer Startschiene versehen ausgeführt sein.

In der einfachsten Form handelt es sich um zylindrische Aufnahmen in einer Höhe, die in etwa der Höhe der einzubringenden pyrotechnischen Gegenstände entspricht. Erste und zweite Aufnahme sind vorzugsweise miteinander fest verbunden. Dies kann durch materialeinheitlichen Verbund oder durch äußere, umhüllende Bauteile erfolgen.

Die erste Aufnahme besitzt seitlich eine erste Öffnung, durch die die Zündung des in der Aufnahme befindlichen pyrotechnischen Gegenstandes erfolgt. Vorzugsweise wird als erstes Zündmittel ein Abschnitt einer Zündschnur eingesetzt.

Die erste Aufnahme hat in erhöhter Position, das heißt, in einem Abstand von der Bodenfläche derselben, ein Übertragungsmittel für Zündenergie, das es ermöglicht, einen Teil der bei der Zündung des in der ersten Aufnahme befindlichen pyrotechnischen Gegenstandes frei werdenden Energie durch dieses Mittel in die zweite Aufnahme zu leiten und den dort befindlichen pyrotechnischen Gegenstand zu zünden. Der zu wählende Abstand zur Bodenfläche der Aufnahmen ist einerseits abhängig von der Baugröße der pyrotechnischen Gegenstände und der Lage der Zündmittel an denselben und andererseits von der Notwendigkeit, einen sicheren Stand in den Aufnahmen bis zur Zündung bzw. zum Abschuss sicher zu stellen. Sofern aus einer Aufnahme systemkompatible pyrotechnische Gegenstände mit unterschiedlichen Höhen gezündet werden sollen, können auch mehrere Übertragungsmittel in verschiedenen Höhenlagen angeordnet sein.

Für das Übertragungsmittel wird die Ausführung einer Bohrung oder eines Kanals bevorzugt, sodass Verbrennungsgase direkt in die benachbarte Aufnahme durchschlagen können. Wie weiter unten gezeigt wird, kann das Übertragungsmittel aus mehreren Einzelteilen gebildet werden.

Um eine Mehrfachzündung zu erreichen, kann eine endliche Zahl von Aufnahmen aneinander gereiht werden, wobei jeweils eine erste Aufnahme und nachfolgend die notwendige Zahl zweiter Aufnahmen aneinander gereiht wird. Es ist auch möglich, mehrere erste Aufnahmen miteinander zu kombinieren, da diese sich von den zweiten Aufnahmen lediglich durch die zusätzliche Anordnung einer ersten Öffnung für das erste Zündmittel unterscheiden. In einem solchen Fall besteht auch die Möglichkeit, aus einer Batterie mehr als eine Abfolge pyrotechnischer Gegenstände zu zünden, wobei die jeweilige Abfolge durch das Zünden der eingebrachten Zündschnur manuell gezündet wird.

Es besteht auch die Möglichkeit, eine erste oder zweite Aufnahme mit mehr als einem Überleitungsmittel zu versehen, sodass die in zwei oder mehreren Aufnahmen befindlichen pyrotechnischen Gegenstände durch deren Zündenergie ebenfalls gezündet werden.

Professionell ausgeführte Feuerwerke setzen variable Anpassungen voraus. Dabei wird erfindungsgemäß ein Mittel zur Aufnahme pyrotechnischer Gegenstände bevorzugt, bei dem eine erste Aufnahme mit einer Anzahl erster und/oder zweiter Aufnahmen materialeinheitlich verbunden ist und dieselben dann durch Formschluss gebende Mittel mit einer weiteren Anordnung gleicher Art oder einer Anordnung ausschließlich bestehend aus zweiten Aufnahmen kombiniert werden kann. Die entsprechenden Befestigungselemente können materialeinheitlich angeformt sein oder durch zusätzliche Bauteile, wie Spannrahmen, Klammern, Schraubverbindungen und dergleichen ausgeführt sein. Damit ist es möglich, eine nahezu beliebig große Batterie von Aufnahmen zu erzeugen.

Vorteilhaft ist die Herstellung der Einzelanordnungen/Baueinheiten durch Urformen und gleichzeitiger Ausformung der Verbindungselemente, wie beispielsweise durch Spritz- oder Metallguss. Die allgemein bevorzugte Ausführungsform der Baueinheiten besteht aus einem Spritzgussteil mit an den Aufnahmen materialeinheitlich angeformten Laschen, wobei diese Laschen form- und maßkompatible Befestigungselemente, vorzugsweise Stifte und Bohrungen, ausbilden.

Die erfindungsgemäße Batterie, bestehend aus einer Anzahl Einzelanordnungen/Baueinheiten für pyrotechnische Gegenstände, wird vorzugsweise durch zusätzliche Elemente, wie beispielsweise Erdnägel, auf der Unterlage fixiert und kann so weder kippen noch verrutschen.

Die erfindungsgemäßen pyrotechnischen Gegenstände bestehen aus Baueinheiten, die wenigstens einen Anzünd- und einen Effektsatz enthalten. Je nach Erfordernis kann ein solcher pyrotechnischer Gegenstand auch durch einen Verzögerungssatz ergänzt sein, mehrere Effektsätze enthalten oder auch Mittel aufnehmen, die einen abgefeuerten Effektsatz längere Zeit schwebend halten. Die Baueinheit eines erfindungsgemäßen pyrotechnischen Gegenstandes besteht im Allgemeinen aus einem zu den Aufnahmen maßkompatiblen Gehäuse, das vorzugsweise aus umweltfreundlichem Werkstoff, wie Pappe oder Papier, besteht. Das Gehäuse ist allseitig geschlossen und nimmt in seinem oberen Teil den Effektsatz auf, während im unteren Teil der Anzünd- und/oder Ausstoßsatz platziert ist. Es wird vorzugsweise aus leicht brennbaren und/oder verottbaren Werkstoffen ausgeführt, sodass nach dem Abbrennen faktisch keine Rückstände verbleiben.

In einem Abstand von der Bodenfläche des pyrotechnischen Gegenstandes ist am Gehäuse außen ein Zündmittel aufgetragen. Vorzugsweise ist das Zündmittel in der gleichen Höhe aufgebracht, die das in den Aufnahmen vorhandene Übertragungsmittel für Zündenergie hat. Damit ist gewährleistet, dass die Zündenergie optimal auf das Zündmittel der pyrotechnischen Gegenstände einwirkt.

Das auf die Gehäuse der pyrotechnischen Gegenstände aufgebrachte Zündmittel ist über den gesamten Umfang der Gehäuse vorhanden. Bei Zündung läuft deshalb eine Flammenfront um das Gehäuse herum. Dabei ist es unerheblich, ob solche Gehäuse zylindrisch oder mit anderen Querschnittsformen ausgeführt sind.

Das auf die Gehäuse aufgetragene Zündmittel besteht aus einem Stoffgemisch, das mit ausreichender Sicherheit zündet, dessen Brenngeschwindigkeit in einem weiten Bereich eingestellt werden kann, eine für die Zündung der pyrotechnischen Gegenstände ausreichende Wärmetönung erzeugt und im Übrigen die für die Zündung eines weiteren pyrotechnischen Gegenstandes in benachbarten Aufnahmen erforderlichen Energieüberschüsse bereitstellt. Bevorzugt werden ein Gemisch aus Schwarzpulver, Bindemittel und gegebenenfalls Beimengungen, die die Brenngeschwindigkeit und/oder Wärmetönung und/oder Gasentwicklung des Gemischs beeinflussen.

Es hat sich gezeigt, dass abhängig von der Größe der Gehäuse und Parametern des Zündmittels Brenndauern für einen halben Umfang des Gehäuses erreichbar sind, die ein Zeitintervall ≥ 0 s ermöglichen. Es ist auch möglich, einzelne oder mehrere Aufnahmen mit Gegenständen zu versehen, die lediglich am Gehäuse ein Zündmittel, jedoch keine pyrotechnischen Sätze enthalten. Damit kann eine Fortleitung der Zündung und gleichzeitig eine Vervielfachung der Zeitintervalle erreicht werden, wobei der nächstfolgende pyrotechnische Gegenstand erst in einer danach folgenden Aufnahme angeordnet ist.

Wird der in einer ersten Aufnahme befindliche pyrotechnische Gegenstand unter Verwendung eines ersten Zündmittels, das heißt einer Zündschnur, gezündet, entzündet sich zunächst nur der am Gehäuse außen aufgetragene Zündbelag. Dessen Flammenfront läuft um das Gehäuse herum und erreicht dabei das Übertragungsmittel zur benachbarten zweiten Aufnahme, sodass die Verbrennungsgase in die zweite Aufnahme durchschlagen und das Zündmittel eines dort lagernden pyrotechnischen Gegenstandes zündet. Dieser Vorgang lässt sich beliebig oft wiederholen oder fortsetzen, wobei dessen Ablauf letztlich von der Anzahl miteinander verbundener Aufnahmen und der Anzahl darin lagernder pyrotechnischer Gegenstände begrenzt ist. Befindet sich in einer Aufnahme kein pyrotechnischer Gegenstand oder zündet dessen Zündmittel nicht, kommt der Prozess zum Erliegen. Zündet das Zündmittel des pyrotechnischen Gegenstandes, derselbe aber nicht, wird der Prozess fortgesetzt und es bleibt der betreffende pyrotechnische Gegenstand in seiner Aufnahme. In diesem Fall ist lediglich ein Effekt in der Choreografie nicht eingetreten. Kommt der Prozess des Zündens zum Erliegen, ist sichergestellt, dass gegenüber den bisher verwendeten Zündeinrichtungen der Zündvorgang nicht wieder auflebt. Eine nicht gezündete Batterie oder ein nicht gezündeter pyrotechnischer Gegenstand kann gefahrlos entleert oder entnommen oder eine erneute Zündung durchgeführt werden.

Unter dem Zündbelag am Gehäuse eines pyrotechnischen Gegenstandes ist ein Fortleitungsmittel, vorzugsweise eine Zündschnur oder - litze, angeordnet, die den Zündfunken zu einem Anzündsatz im Inneren des Gehäuses leitet. Das Fortleitungsmittel kann auch als Foliestreifen mit einem aufgetragenen Zündmittel oder in einem zündfähigen Belag innerhalb des Gehäuses ausgeführt sein. Wird der außen am Gehäuse angeordnete Zündbelag gezündet, erfolgt dessen Abbrand auch die Zündung des Fortleitungsmittels und über dasselbe die Zündung des Anzünd- und/oder Ausstoßsatzes, wobei diesem ein Verzögerungssatz vorgeschaltet sein kann.

Für die Abfolge der Zündung ist die Lage des oberen Endes des Fortleitungsmittels relativ zur Überleitungseinrichtung zu der benachbarten Aufnahme entscheidend.

Liegt das obere Ende des Fortleitungsmittels direkt am Eintritt des Übertragungsmittels, wird das Fortleitungsmittel gemeinsam mit dem außen liegenden Zündmittel gezündet. Ist der pyrotechnische Gegenstand so eingelegt, dass das obere Ende des Fortleitungsmittels gegenüber der Eintrittsöffnung des Übertragungsmittels um einen Winkelbetrag verdreht ist, wird das Fortleitungsmittel erst dann gezündet, wenn die Flammenfront des außen liegenden Zündmittels das obere Ende desselben erreicht hat. Diese Möglichkeit kann insbesondere durch gezielt verdrehtes Einsetzen der pyrotechnischen Gegenstände genutzt werden, wobei bevorzugte Drehwinkel 90° und 180° sind. Bei einem um 90° verdreht eingesetzten pyrotechnischen Gegenstand ergibt sich ein erstes Zeitintervall, wobei sich dasselbe bei einem Verdrehwinkel von 180° verdoppelt.

Durch Kombination pyrotechnischer Gegenstände mit unterschiedlichen Brenngeschwindigkeiten des außen liegenden Zündmittels mit variablen Positionen hinsichtlich der Drehwinkel können unterschiedliche Zündintervalle erreicht werden, wobei ein merkbares Minimum bei einigen Zehntelskunden liegt. Zündintervalle bis zu mehreren Sekunden sind ebenso erreichbar.

Der erfindungsgemäße pyrotechnische Gegenstand besteht aus einer Baueinheit, die in einem Gehäuse die notwendigen Elemente zum Zünden, gegebenenfalls Ausstoßen und für die gewünschten Effekte enthält. Das Gehäuse ist einteilig und vorzugsweise aus schadstofffreien und leicht verrottbaren Werkstoffen, wie Pappe oder Papier, hergestellt. Vorzugsweise ist das Gehäuse becherförmig und der obere Abschluss zumeist fest verschlossen ausgeführt, während der untere Abschluss dünnwandig, beispielsweise durch eine Papieroder Folielage, ausgeführt ist. Wie oben beschrieben, befindet sich am Gehäuse außen liegend in einem Abstand von der Bodenfläche ein Zündmittel. Dasselbe ist über eine Zündschnur, - litze, -folie oder - belag, die vorzugsweise innerhalb des Gehäuses verlaufen und lediglich einen Kontaktbereich zum auβen liegenden Zündmittel haben, mit einem weiteren pyrotechnischem Satz verbunden. Das untere Ende des Fortleitungsmittels ist entweder mit einem Verzögerungs- oder direkt mit dem Anzünd- bzw. dem Ausstoßsatz verbunden. Wird das außen liegende Zündmittel an einer beliebigen Stelle des Umfanges des Gehäuses gezündet, läuft eine Flammenfront um das Gehäuse herum, wobei das Fortleitungsmittel die Zündung ins Innere des pyrotechnischen Gegenstandes zu dem entsprechend verbundenen Satz leitet. Je nach Kombination der Sätze miteinander wird der pyrotechnische Gegenstand lediglich gezündet und ein bodennaher Effekt (Fontäne) gezeigt oder der Gegenstand wird ausgestoßen und auf eine vorherbestimmte Höhe befördert, bevor der Effektsatz zündet.

Die so ausgeführten pyrotechnischen Gegenstände können nach bestimmten Abmessungsreihen und in bestimmten Satzkombinationen erzeugt werden. Bei der Durchführung von Feuerwerken kann dann entsprechend einer Choreografie aus dem vorhandenen Sortiment eine sachgerechte Auswahl getroffen werden.

Eine weitere Ausführungsform des erfindungsgemäßen pyrotechnischen Gegenstandes besteht aus einem zweiteiligen Gehäuse. Das Obergehäuse nimmt den Effektsatz und gegebenenfalls einen Verzögerungssatz auf. Das Untergehäuse enthält den Anzünd- und/oder den Ausstoß- und/oder einen Verzögerungssatz. Ober- und Untergehäuse sind in ihrem Querschnitt maßlich gleich und können stumpf miteinander verklebt werden. Das außen liegende Zündmittel wird vorzugsweise am Untergehäuse angeordnet, sodass das Fortleitungsmittel bei dem vorbereiteten Unterteilen ebenfalls bereits eingebracht werden kann.

Eine Ausführungsform dieser pyrotechnischen Gegenstände verwendet anstelle oder zusätzlich zur Klebeverbindung eine Banderole, die im Bereich der Nahtstelle umläuft. Dies hat den Vorteil, dass die Reißkraft zwischen Ober-und Untergehäuse erhöht ist und der Ausstoßsatz effektiver arbeiten kann. Eine weitere Ausführungsform des pyrotechnischen Gegenstandes verwendet gleichfalls ein zweiteiliges Gehäuse, wobei das Obergehäuse so dimensioniert ist, dass es in das Untergehäuse passt. Das Fortleitungsmittel kann dabei zwischen beiden Gehäusen eingelegt sein, während das außen liegende Zündmittel beispielsweise im Übergangsbereich beider Gehäuseteile angeordnet sein kann und dort eine Kehlnaht ausbilden kann.

Beide oben beschriebene Ausführungsformen bieten die Möglichkeit einer Herstellung als vorkonfektionierte Bauteile. Es ist jedoch auch möglich, beide Gehäuseteile in vorkonfektionierter Form separat anzubieten, sodass Anwender die benötigte Kombination zwischen Effekt- und Ausstoßsatz selbst erzeugen können.

Die allgemein bevorzugte Ausführungsform der drei oben beschriebenen pyrotechnischen Gegenstände ist vorkonfektioniert und besitzt eine feuchtigkeitsresistente äußere Umhüllung. Diese besteht aus einem Werkstoff, der die erforderliche Zündenergie nur unwesentlich erhöht und durch Verbrennungsgase ohne Zeitverzögerung durchschlagen wird. Wiederum vorzugsweise ist dies ein Überzug einer dünnen, leicht brennbaren Kunststofffolie oder einer Lackierung.

So ausgerüstete pyrotechnische Gegenstände können in konfektionierter Form angeboten werden und Anwender haben die Möglichkeit, die Aufnahmemittel den Erfordernissen entsprechend schnell zu laden und die gewünschte Choreografie des Feuerwerks durch gezielte Auswahl und Einsatz verschiedener pyrotechnischer Gegenstände zu bewerkstelligen.

Eine weitere bevorzugte Ausführungsform verwendet bei den oben beschriebenen pyrotechnischen Gegenständen eine äußere Beschriftung, die auf die Lage des Fortleitungsmittels innerhalb der Baueinheit und/oder auf durch Verdrehen erreichbare Verzögerungszeiten hinweist, sodass der Anwender durch gezieltes Befüllen der Aufnahmen die Choreografie beeinflussen kann.

Das Abbrennverfahren besteht darin, dass in einem ersten Arbeitsschritt eine Baueinheit des Aufnahmemittels auf einer Unterlage, beispielsweise dem Erdboden, aufgestellt und fixiert wird. Die Fixierung kann mit Erdnägeln erfolgen.

In einem vorgelagerten Arbeitsschritt kann eine Mehrzahl von Einheiten des Aufnahmemittels miteinander kombiniert werden, wobei entweder an den Einheiten vorhandene Elemente den Gegenhalt sicherstellen oder zusätzliche Elemente für die Verspannung eingesetzt werden.

Ist die für das beabsichtigte Feuerwerk erforderliche Anzahl Aufnahmen durch Kombination von Baueinheiten erreicht und die Gesamtanordnung fixiert, wird in die erste Öffnung der ersten Aufnahme ein Anzündmittel, vorzugsweise eine Anzündschnur, eingelegt. In einem nachfolgenden Arbeitsschritt wird die erste Aufnahme mit einem pyrotechnischen Gegenstand befüllt, wobei durch Einstellen des Drehwinkels das Zeitintervall für die Zündung desselben bestimmt wird. Dieses Zeitintervall hat für die Choreografie des Feuerwerks keine Bedeutung.

In einem nachfolgenden Arbeitsschritt werden alle dem ersten Lager nachfolgenden Lager jeweils mit den erforderlichen und ausgewählten pyrotechnischen Gegenständen befüllt. Dabei wird durch Verdrehen und gegebenenfalls durch eine vorgelagerte Wahl eines bestimmten Typs des pyrotechnischen Gegenstandes das zwischen zwei Zündungen liegende Zeitintervall bestimmt, wobei die pyrotechnischen Gegenstände durch Loslassen in der vorherbestimmten Lage in die Aufnahmen rutschen.

Ein weiterer Arbeitsschritt ist das Zünden des in der ersten Aufnahme angeordneten Zündmittels auf bekannte Weise.

Eine andere Ausgestaltungsform des Abbrennverfahrens besteht darin, dass in vorgelagerten Arbeitsschritten pyrotechnische Gegenstände durch Kombination von Effekt- und Anzünd- bzw. Ausstoßsätzen erzeugt werden.

Eine weitere Ausgestaltungsform des Verfahrens besteht darin, dass innerhalb einer Anordnung von Aufnahmen zwei voneinander unabhängige Abbrennprozesse durchgeführt werden. Dies ist beispielsweise möglich, indem innerhalb der durch Übertragungsmittel verketteten Aufnahmen eine Aufnahme nicht befüllt wird, während die nächstfolgende befüllte Aufnahme wieder mit einem ersten Zündmittel, das heißt einer Zündschnur oder - litze, von außen gezündet wird.

Das erfindungsgemäße pyrotechnische System hat insbesondere den Vorteil, dass es eine Starteinrichtung verwendet, die dauerhaft, beliebig oft einsetzbar, beliebig erweiterbar und sicher ist. Außer dem ersten Anzündmittel werden keine Hilfsmittel zur Beeinflussung des Zündvorganges benötigt. Der systemkompatible pyrotechnische Gegenstand kann in der bekannten Variationsbreite mit allen Effektsätzen und den notwendigen Hilfsmitteln ausgeführt werden, erreicht die bei professionell veranstalteten Großfeuerwerken geforderten Parameter und ist zuverlässig und sicher. Er kann vorkonfektioniert und nach Bedarf ausgewählt werden. Das erfindungsgemäße Abbrennverfahren ist so einfach, dass Fachkräfte in kurzer Zeit eine Starteinrichtung vorbereiten können. Die Starteinrichtung ist leicht, zerlegbar und kann in Fahrzeugen gut verstaut werden. Die pyrotechnischen Gegenstände können in großen Transporteinheiten zusammengefasst werden, woraus Kosteneinsparungen resultieren.

Das pyrotechnische System ist in seinem Gesamtkonzept schnell einsetzbar, ortsunabhängig, bedarf keinerlei Hilfsenergie, ist witterungsfest und umweltfreundlich.

### Ausführungsbeispiele

Die Erfindung wird nachstehend anhand von 8 Ausführungsbeispielen und 9 Abbildungen näher erläutert.

### Ausführungsbeispiel 1

In diesem Ausführungsbeispiel ist das grundsätzliche Prinzip der Erfindung erläutert. Ein Lager (1), das auch in verlängerter Form als Abschusskanal ausgeführt sein kann, steht mit seiner Bodenfläche (2) auf einer festen Unterlage. In der Wandung (3) ist peripher eine Bohrung (4) eingebracht sowie in etwa gegenüberliegend eine weitere Bohrung (5).

Im Lager (1) befindet sich ein zweiteiliger pyrotechnischer Gegenstand und/oder Satz (6). Derselbe besteht aus einem Oberteil (7), das den Effektsatz enthält und dem Unterteil (8) mit dem Anzünd- und/oder Ausstoßteil (9). Ober-(7) und Unterteil (8) sind durch eine Banderole (10) miteinander verbunden. Das Anzünd- und/oder Ausstoßteil (9) besitzt an seinem Mantel (11) eine zündfähige Umreifung (12), die als Belag aus einer Suspension aufgetragen wurde. Durch die Bohrung (4) ist ein Abschnitt einer Anzündleitung (13) in das Lager (1) eingeführt. Das Anzünd- und/oder Ausstoßteil (9) besitzt im Bereich der zündfähigen Umreifung (12) zwei Durchstoßöffnungen (14) und (15).

Die Bohrung (5) ist mit einer Hülse (16) versehen, die in ein weiteres Lager (17) führt, das beispielhaft mit einem einteiligen pyrotechnischen Gegenstand und/oder Satz (18) bestückt ist. Dieser besitzt gleichfalls an seinem Mantel (19) einen zündfähigen Belag (20) in etwa in der gleichen Höhe, wie beim benachbarten Satz. Ebenso weist dieser eine Durchstoßöffnung (21) ins Innere des Satzes auf.

Der Bohrung (5) gegenüberliegend weist das Lager (17) ebenfalls eine weitere Bohrung (22) auf.

Nach dem Anzünden des Zündleitungsabschnittes (13) brennt dieser ab und die Flamme gelangt ins Innere des Lagers (17). Dort entzündet sie den zündfähigen Belag (20) des pyrotechnischen Satzes und/oder Gegenstandes (18), wobei dessen Flammenfront in den Durchstoßöffnungen (21) in Innere des pyrotechnischen Satzes und/oder Gegenstandes (18) gelangt und diesen zündet. Das Anzünd- und/oder Ausstoßteil (9) entwickelt einen Innendruck, der die Banderole (10) sprengt und den Effektsatz (23) auf eine vorher bestimmte Höhe treibt.

Der zündfähige Belag (20) entwickelt gleichzeitig eine Flammenfront, die den gesamten Umfang des pyrotechnischen Satzes und/oder Gegenstandes erfasst und in die Bohrung (22) hinein Flammen, Funken oder heiße Gase gelangen lässt, sodass diese die zündfähige Umreifung (20) des pyrotechnischen Satzes und/oder Gegenstandes (18) im benachbarten Lager (17) erreicht und diese ebenfalls zündet. Es kommt nachfolgend auch zur Zündung des pyrotechnischen Satzes und/oder Gegenstandes (18).

Sofern noch weitere Lager und/oder Schusskanäle über Verbindungsbohrungen bzw. Überströmkanäle mit der beschriebenen Anordnung verbunden sind, können diese auf die gleiche Weise gezündet und abgefeuert werden.

### Ausführungsbeispiel 2

In diesem Ausführungsbeispiel und Fig. 2 ist der Aufbau eines zweiteiligen pyrotechnischen Satzes und/oder Gegenstandes beschrieben.

Ein Anzünd- und/oder Ausstoßsatz besteht aus einer Hülse (24) mit Boden (25) und ist mit einer Pulverladung (26) befüllt. Die Pulvermenge ist dabei nach den Parametern des Effektsatzes (27) und der notwendigen Ausstoßhöhe bemessen.

Der Anzünd- und/oder Ausstoßsatz ist am Umfang (28) mit einem zündfähigen Belag (29) versehen, der vorzugsweise als Suspension unter Verwendung eines zündfähigen Gemisches aufgetragen wurde. Über Durchstoßöffnungen (30) und (31) können bei der Zündung des zündfähigen Belages (29) Flammen ins Innere des Anzünd- und/oder Ausstoßsatzes schlagen und die dort befindliche Pulverladung (26) zünden.

Der Effektsatz (27) ist als so genannte Bombette vorgefertigt, besitzt ein Gehäuse mit Mantel (32) und Boden (33) sowie einer bodenseitigen Öffnung (34). Der obere Abschluss ist im Allgemeinen eine Abdeckung (35) aus einem leicht zerstörbaren Material, wie Papier oder Folie. Die Füllung des Effektsatzes (27) ist variabel und entspricht der industriell gefertigter Bombetten.

Der Effektsatz (27) ist mit dem Anzünd- und/oder Ausstoßsatz durch eine Banderole (36) verbunden, die im Falle des Zündens leicht zerstörbar ist. Somit kann der Effektsatz (27) aus einem Lager oder Schusskanal ausgestoßen und auf eine vorher bestimmte Flughöhe getrieben werden.

Der Anzünd- und/oder Ausstoßsatz kann bei Bedarf mit einem Verzögerungssatz (37) zusätzlich befüllt sein. Sollte bei der Gestaltung eines Feuerwerks eine größere zeitliche Verzögerung notwendig sein, kann dies durch die zusätzliche Füllung erreicht werden, da diese mit vorgegebener Brenngeschwindigkeit abbrennt und erst dann die Pulverladung gezündet wird.

Über eine Verbindungsbohrung (34) zündet die Pulverladung (26) beim Ausstoßen auch den Effektsatz (27).

### Ausführungsbeispiel 3

In diesem Ausführungsbeispiel wird ebenfalls der Aufbau eines zweiteiligen pyrotechnischen Satzes oder Gegenstandes beschrieben.

Ein Anzünd- oder Ausstoßsatz besteht aus einer Hülse (38) mit Boden (39) und ist mit einer Pulverladung (40) befüllt. Die Pulvermenge ist dabei nach den Parametern des Effektsatzes (41) und der notwendigen Ausstoßhöhe bemessen.

Der Anzünd- und/oder Ausstoßsatz nimmt den Effektsatz (41) auf, wobei der Außendurchmesser der Hülse (42) des Effektsatzes (41) in etwa dem Innendurchmesser der Hülse (38) des Anzünd- und/oder Ausstoßsatzes entspricht. Somit wird der Effektsatz (41) in die Hülse (38) eingeschoben. Sie kann nach dem Einschieben mit geeigneten Mitteln, vorzugsweise durch Kleben, fixiert werden.

Im Übergangsbereich zwischen Hülse (38) und Hülse (42) ist in etwa in der Form einer Kehlnaht ein zündfähiger Belag (43) aufgetragen. Dieser zündfähige Belag (43) liegt in etwa in der Höhe der oben beschriebenen Übertragungseinrichtung von einem Lager zum nächsten, sodass durchschlagende Verbrennungsgase den zündfähigen Belag (43) entzünden können.

Ein Fortleitungsmittel (44), das die Zündenergie vom zündfähigen Belag (43) in den Anzünd- und/oder Ausstoßsatz hineinleitet, ist zwischen Hülse (38) und Hülse (42) eingefügt und leitet die Zündenergie nach innen. Das Fortleitungsmittel (44) kann beliebig sein, wobei vorzugsweise Zündschnüre, -litzen oder Foliestreifen mit einem zündfähigen Belag eingesetzt werden. Im oberen Bereich hat das Fortleitungsmittel (44) direkten Kontakt mit dem zündfähigen Belag (43), während das untere Ende desselben je nach Erfordernis mit Mitteln zur Zündverzögerung (45) oder einer Pulverladung (40) direkt in Verbindung steht.

Der Effektsatz (41) ist wiederum vorzugsweise als fertige Einheit vorkonfektioniert und kann je nach Erfordernissen mit einem passenden Anzünd- und/oder Ausstoßsatz kombiniert werden. Die so zusammengestellte Baueinheit kann in Abhängigkeit von zu wählenden Effekten, technischen Parametern oder auf Grundlage spezieller Kundenwünsche zu einer fertigen Baueinheit kombiniert werden, mit der die Starteinrichtung geladen werden kann.

Hülse (38), Hülse (42) sowie Boden (39) sind vorzugsweise aus gewickelten Papierhülsen bzw. Papier erzeugt, die beim Abbrennen der jeweiligen pyrotechnischen Gegenstände zerstört werden, verbrennen oder deren Reste gegebenenfalls in kurzer Zeit verrotten. Wird insbesondere der Boden (39) aus einem leicht brennbaren, dünnen Material gefertigt, wird derselbe beim Zünden des Anzünd- und/oder Ausstoßsatzes durchschlagen und die Hülse (38) im Regelfall aus der Starteinrichtung ausgeworfen.

Der nach diesem Ausführungsbeispiel gefertigte pyrotechnische Gegenstand hat insbesondere den Vorteil, dass Verbrennungsgase des zündfähigen Belages (43) durch den geringeren Durchmesser der Hülse (42) des Effektsatzes (41) und den sich daraus ergebenden Spalt zum Lager nach oben entweichen können. Der pyrotechnische Gegenstand wird dadurch im Lager gehalten und nicht bereits durch Gase des zündfähigen Belages (43) ausgetrieben.

### Ausführungsbeispiel 4

In diesem Ausführungsbeispiel ist eine Form der pyrotechnischen Gegenstände beschrieben, die vorzugsweise bei größeren Kalibern für den Einsatz in professionellen Feuerwerken in Frage kommt.

Ein Gehäuse (46), das wiederum vorzugsweise aus einem Wickel eines leicht brennbaren und ebenso leicht verrottbaren Werkstoff, wie beispielsweise Papier, besteht, nimmt im oberen Teil den Effekt- (47) und darunter den Anzünd-und/oder Ausstoßsatz auf. Letzterer besteht zumeist aus einer Pulverladung (48), die erforderlichenfalls noch mit einem Verzögerungsmittel (49) ergänzt ist.

In etwa im Bereich des Überganges von der zylindrischen Form zur Halbkugelform trägt das Gehäuse (46) eine Anzündeinrichtung, hier vorzugsweise einen zündfähigen Belag (50) oder einen selbsthaftenden Träger (51), der einen solchen Belag aufnimmt.

Über eine Öffnung (52) im Gehäuse (46) wird die Zündung ins Gehäuseinnere geleitet und dort von einem Fortleitungsmittel (53) zum Verzögerungs- oder Anzünd- oder Ausstoßsatz geleitet.

Beim Zünden des Anzünd- oder Ausstoßsatzes wird gleichzeitig der Boden (54) durchschlagen und der pyrotechnische Gegenstand nahezu rückstandsfrei aus dem Lager ausgestoßen.

Der zündfähige Belag (50) liegt in etwa in der gleichen Höhe, wie die Übertragungseinrichtung zwischen den Lagern, sodass einerseits Verbrennungsgase, die beim Zünden eines pyrotechnischen Gegenstandes in einem benachbarten Lager entstehen, direkt auf den zündfähigen Belag (50) wirken können, andererseits aber auch die Verbrennungsgase der Anzündeinrichtung wiederum mit einer Übertragungseinrichtung zu einem benachbarten Lager und damit zur Anzündeinrichtung eines gegebenenfalls dort liegenden pyrotechnischen Gegenstandes geleitet werden können.

Das Gehäuse und die Anzündeinrichtung sind mit einem schützenden Belag (55) abgedeckt, wobei vorzugsweise eine Lackschicht oder ein Folieüberzug in Frage kommt. Damit werden die so ausgestatteten pyrotechnischen Gegenstände feuchtigkeitsresistent und können selbst bei ungünstigen Witterungsbedingungen eingesetzt werden, ohne dass Ausfallerscheinungen auftreten. Die Beschichtung ist so gewählt, dass auftreffende Verbrennungsgase diese Schicht problemlos durchschlagen und die Anzündeinrichtung mit hoher Zuverlässigkeit gezündet wird.

### Ausführungsbeispiel 5

In diesem Ausführungsbeispiel ist eine Möglichkeit beschrieben, wie die Verzögerungszeiten zwischen dem Zünden mehrerer pyrotechnischer Gegenstände auf einfache Weise eingestellt werden können.

Die in den Ausführungsbeispielen 2 bis 4 beschriebenen pyrotechnischen Gegenstände sind vorzugsweise so ausgerüstet, dass das die Zündenergie ins Innere des Gehäuses leitende Fortleitungsmittel (44), (53) oder die Durchstoßöffnungen (14) oder (15) einfach vorhanden und an einer festen Position angeordnet ist. Dadurch ist das Zeitintervall zwischen dem Zünden des zündfähigen Belages (12), (29) oder (50) und dem Zünden des Fortleitungsmittels (44) oder (53) oder der Pulverladung (26) auch von der Wegstrecke, die der Verbrennungshorizont zurückzulegen hat, abhängig. Das Material der Anzündeinrichtungen kann im Hinblick auf die Verbrennungsgeschwindigkeit variiert werden, sodass im Zusammenwirken mit der vorhandenen Wegstrecke Brenndauern zwischen etwa 1 Millisekunde und mehreren Sekunden erreicht werden können. Weitere Zeitverzögerungen lassen sich durch die Art der Fortleitungsmittel (44) oder (53) sowie durch zusätzlich im Gehäuse vorhandenes Verzögerungsmittel (37) erreichen.

Erfindungsgemäß ist am Gehäuse der pyrotechnischen Gegenstände die Position des Fortleitungsmittels sichtbar gekennzeichnet. Wird der pyrotechnische Gegenstand so in das Lager eingeführt, dass das Fortleitungsmittel direkt an der Übertragungseinrichtung liegt, wirkt nur eine Zeitverzögerung durch das Fortleitungsmittel (44) oder (53) und einem eventuell vorhandenen Verzögerungssatz (37). Wird dagegen der gleiche pyrotechnische Gegenstand um etwa 90° verdreht eingeführt, addiert sich die Verzögerungszeit des zündfähigen Belages (20), (29), (43) oder (50) hinzu.

Wird der gleiche pyrotechnische Gegenstand um 180° verdreht eingeführt, wirkt die volle Verzögerungszeit der Anzündeinrichtung, da der Verbrennungshorizont um das Gehäuse herum laufen muss.

Unter Berücksichtigung von Toleranzen bei den verwendeten Zündmitteln können bei Zugrundelegung einer maximalen Verzögerungszeit in 180°-Position wenigstens die halbe bei 90° und die Verzögerungszeit 0 bei 0° zuverlässig eingestellt werden. Die Einstellung der Verzögerungsintervalle erfolgt dabei durch einfaches Verdrehen beim Befüllen der Starteinrichtung, wobei Gehäusemarkierungen und/oder Markierungen an der Starteinrichtung hilfreich sind. Wird das oben beschriebene Arbeitsprinzip zugrunde gelegt, gleichzeitig pyrotechnische Gegenstände mit den gewünschten pyrotechnischen Effekten und Anzünd- bzw. Ausstoßsätzen mit bestimmten Verzögerungsintervallen gewählt, kann eine gewünschte Choreografie des Feuerwerks sowohl im Hinblick auf visuelle Effekte als auch in Übereinstimmung beispielsweise mit Musik erreicht werden. Die Variationsbreite reicht dabei vom gleichzeitigen Abschuss wenigstens zwei benachbart angeordneter pyrotechnischer Gegenstände über ein Abbrennen in stets gleichen Zeitintervallen bis hin zu variablen Zeitintervallen in einem Bereich zwischen etwa 0,1 Sekunden und mehreren Sekunden.

### Ausführungsbeispiel 6

In diesem Ausführungsbeispiel sowie den Fig. 5 und 6 ist eine Anordnung von Lagern bzw. Schusskanälen mit verschiedenen Ausstoßrichtungen beschrieben.

Ein senkrecht stehendes Lager (56) ist mit einem nach rechts (57) und dasselbe wiederum mit einem nach links geneigt angeordneten Lager (58) verbunden. Darauf folgt wieder ein senkrecht stehendes (59) und anschließend ein nach rechts geneigt angeordnetes Lager (60). Diese sind mit einer Standfläche (61) verbunden, die wiederum auf einer Unterlage (62) steht.

Die jeweils nebeneinander angeordneten Lager sind mit einer nicht dargestellten Überströmbohrung, deren Lage durch die Strichlinie (63) markiert ist, untereinander verbunden. Wird dabei eines der Lager oder mit einem pyrotechnischen Gegenstand und/oder Satz wie im Ausführungsbeispiel 1 beschrieben, bestückt, zündet der darin enthaltene pyrotechnische Gegenstand und/oder Satz beim Abfeuern jeweils den in dem benachbarten Lager befindlichen Gegenstand und/oder Satz und feuert auch diesen ab.

### Ausführungsbeispiel 7

In diesem Ausführungsbeispiel ist eine wirksame Sicherung gegen versehentliches Umstoßen oder Umkippen bei den Startvorgängen für eine Batterie von Lagern bzw. Schusskanälen beschrieben. Fig. 7 zeigt diese.

Eine endlich begrenzte Zahl von Abschussröhren ist zu einem Paket (64) gebündelt und steht mit den jeweiligen Bodenflächen der Lager auf einer Unterlage (65), vorzugsweise auf der Erdoberfläche. Abhängig von der Größe des Pakets (64) ist in einer oder zwei Achsen eine Öffnung (66) zwischen den Lagern vorgesehen, in die jeweils ein Befestigungsteil (67), vorzugsweise ein Erdnagel, oder - spieß eingeschoben oder in die Unterlage eingetrieben werden kann. Damit ist ein Umstürzen des Pakets (64) durch versehentliches Anstoßen oder durch Reaktionskräfte beim Abfeuern der pyrotechnischen Gegenstände und/oder Sätze und/oder Gegenstände sowie durch Vandalismus weitgehend ausgeschlossen.

### Ausführungsbeispiel 8

In diesem Ausführungsbeispiel wird eine erfindungsgemäße Startvorrichtung beschrieben, die aus einzelnen Modulen aufgebaut werden kann und so eine Anpassung an Erfordernisse eines zu veranstaltenden Feuerwerks zulässt. Fig. 8 und Fig. 9 zeigen dabei lediglich beispielhaft eine 4-Fach-Anordnung, wobei die praktische Realisierung jederzeit größere Module zulässt.

Ein Modul, bestehend aus einem Lager (68), einem Lager (69) und einer zwischen diesen angeordneten Verbindung (70) ist mit einem weiteren Modul, bestehend aus dem Lager (71) und Lager (72) verbunden. Am oberen Ende des ersten Moduls befindet sich eine Lasche (73), aus der in etwa in Mittellage ein Zapfen (74) herausgeformt ist. Dem gegenüber liegend ist am gleichen Modul die Lasche (75) angeordnet, die wiederum in der gleichen Position eine Bohrung (76) hat. Eine gleiche Anordnung ist am unteren Ende des Moduls vorhanden.

Das zweite Modul ist im Wesentlichen identisch aufgebaut, sodass unter Verwendung der angeformten Laschen eine Verbindung zwischen erstem und zweitem Modul hergestellt werden kann. Lager (69) hat seitlich einen angeformten Dom (77), der mit einem an Lager (71) spiegelbildlich angeformten Dom (78) Verbindung hat.

Die Trennlinie (79) der Dome (77) und (78) kann geradlinig verlaufen, aber auch eine Profilierung zur Erhöhung der Dichtheit an den Kontaktflächen haben. Zwischen Lager (68) und Lager (69) besteht innerhalb des Moduls eine feste, nicht teilbare Verbindung (70). Ebenso betrifft dies die Verbindung (80) zwischen Lager (71) und Lager (72).

Die Verbindungen (70) und (80) sowie die Dome (77) und (78) nehmen die oben beschriebenen Übertragungseinrichtungen auf, die der Überleitung der Verbrennungsgase von einem Lager zum nächsten dienen.

Vorzugsweise wird die beschriebene Anordnung aus Kunststoff hergestellt und es werden Module mit einer geraden oder ungeraden Zahl von Lagern erzeugt. Durch Zusammenmontieren unter Verwendung der Laschen (73) und (75) entsteht eine Mehrfachanordnung, die Starteinrichtungen mit einer festen Anzahl an Lagern ermöglicht und bei der die für die Durchführung professioneller Großfeuerwerke notwendige Anzahl Lager bereitgestellt werden kann. Die so erhaltenen Starteinrichtungen können entweder in Form der Einzelmodule oder zusammenmontiert transportiert werden, sind sehr leicht und ermöglichen einen störungsfreien Abbrand von Feuerwerken selbst bei schlechten Witterungsbedingungen.

Sind die Lager (68), (69), (71) und (72) jeweils mit einem pyrotechnischen Gegenstand bestückt, kann durch Einbringen eines ersten Zündmittels in eine Bohrung des Lagers (68) der dort befindliche pyrotechnische Gegenstand abgefeuert werden. Durch die Verbindung (70) gelangen die Verbrennungsgase in Lager (69) und zünden den dort befindlichen pyrotechnischen Gegenstand, der wiederum über die Dome (77) und (78) sowie die dadurch entstandene Verbindung den in Lager (71) befindlichen pyrotechnischen Gegenstand abfeuert und dieser wiederum den im Lager (72) befindlichen. Sofern eine Aneinanderreihung einer Vielzahl von Lagern vorhanden ist, kann dieser Vorgang vom ersten bis zum letzten Lager fortgesetzt werden.

### Liste der Bezugszeichen

- 1: Lager (Abschusskanal)
- 2: Bodenfläche
- 3: Wandung
- 4: Bohrung
- 5: Bohrung
- 6: Pyrotechnischer Gegenstand (pyrotechnischer Satz)
- 7: Oberteil
- 8: Unterteil
- 9: Anzünd- und/oder Ausstoßteil
- 10: Banderole
- 11: Mantel
- 12: Zündfähige Umreifung
- 13: Anzündleitung
- 14: Durchstoßöffnung
- 15: Durchstoßöffnung
- 16: Hülse
- 17: Lager
- 18: Pyrotechnischer Gegenstand (pyrotechnischer Satz)
- 19: Mantel
- 20: Zündfähiger Belag
- 21: Durchstoßöffnung
- 22: Bohrung
- 23: Effektsatz
- 24: Hülse
- 25: Boden
- 26: Pulverladung
- 27: Effektsatz
- 28: Umfang
- 29: Zündfähiger Belag
- 30: Durchstoßöffnung
- 31: Durchstoßöffnung
- 32: Mantel
- 33: Boden
- 34: Bodenseitige Öffnung
- 35: Abdeckung
- 36: Banderole
- 37: Verzögerungssatz
- 38: Hülse
- 39: Boden
- 40: Pulverladung
- 41: Effektsatz
- 42: Hülse
- 43: Zündfähiger Belag
- 44: Fortleitungsmittel
- 45: Mittel zur Zündverzögerung
- 46: Gehäuse
- 47: Effektsatz
- 48: Pulverladung
- 49: Verzögerungsmittel
- 50: Zündfähiger Belag
- 51: Träger
- 52: Öffnung
- 53: Fortleitungsmittel
- 54: Boden
- 55: Belag
- 56: Lager
- 57: Nach rechts gerichtetes Lager
- 58: Nach links gerichtetes Lager
- 59: Senkrecht stehendes Lager
- 60: Nach rechts geneigt angeordnetes Lager
- 61: Standfläche
- 62: Unterlage
- 63: Strichlinie
- 64: Paket
- 65: Unterlage
- 66: Öffnung
- 67: Befestigungsteil
- 68: Lager
- 69: Lager
- 70: Verbindung
- 71: Lager
- 72: Lager
- 73: Lasche
- 74: Zapfen
- 75: Lasche
- 76: Bohrung
- 77: Dom
- 78: Dom
- 79: Trennlinie der Dome (77), (78)
- 80: Verbindung

## Patentansprüche

1. Pyrotechnisches System,
bestehend aus einem Mittel zur Aufnahme pyrotechnischer Gegenstände und denselben,
bei dem das Mittel zur Aufnahme pyrotechnischer Gegenstände aus einer ersten und einer zweiten Aufnahme für pyrotechnische Gegenstände (6); (18) besteht,
**dadurch gekennzeichnet, dass**
zwischen der ersten und der zweiten Aufnahme ein Übertragungsmittel für Zündenergie in der Form einer Bohrung (5) angeordnet ist und die erste Aufnahme eine Bohrung (4) für eine Anzündleitung (13) hat,
ein pyrotechnischer Gegenstand (6); (18) in einer Baueinheit wenigstens einen Anzündsatz in der Form eines Anzünd- oder Ausstoßteils (9) oder einer Pulverladung (26); (40); (48) und einen Effektsatz (23); (27); (41); (47) enthält,
der pyrotechnischer Gegenstand (6) ;(18) an der Außenkontur der Baueinheit einen zündfähigen Belag (29), eine Durchstoßöffnung (30); (31) und ein Fortleitungsmittel (44); (53) für die Zündenergie zur Pulverladung (26); (40); (48) enthält,
wobei erste und zweite Aufnahme mit je einem pyrotechnischen Gegenstand (6); (18) bestückt sind, in die Bohrung (4) der ersten Aufnahme eine Anzündleitung (13) eingebracht ist und die Anzündleitung (13) nach dem Anzünden den zündfähigen Belag (29) des in der ersten Aufnahme befindlichen pyrotechnischen Gegenstandes (6) zündet, dessen Zündenergie mithilfe der Bohrung (5) zum zündfähigen Belag (20) des in der zweiten Aufnahme befindlichen pyrotechnischen Gegenstandes (18) geleitet und dessen Zündeinrichtung gezündet wird,
wobei die Fortleitungsmittel für die Zündenergie beider pyrotechnischer Gegenstände (6) und (18) den jeweiligen Anzündsatz zünden und beide pyrotechnische Gegenstände (6) und (18) abbrennen.

2. Pyrotechnisches System nach Anspruch 1,
**dadurch gekennzeichnet, dass**
erster (6) und zweiter pyrotechnischer Gegenstand (18) in etwa zeitgleich oder zeitlich aufeinander folgend zünden.

3. Pyrotechnisches System nach Anspruch 1,
**dadurch gekennzeichnet, dass**
die erste und/oder die zweite Aufnahme des Mittels zur Aufnahme pyrotechnischer Gegenstände als Lager (1, 17) und/oder Schusskanal und/oder Startschiene ausgeführt sind.

4. Pyrotechnisches System nach Anspruch 1,
**dadurch gekennzeichnet, dass**
der ersten Aufnahme mehrere zweite Aufnahmen nachgeordnet sind und zwischen diesen jeweils ein Mittel zur Übertragung von Zündenergie angeordnet ist.

5. Pyrotechnisches System nach Anspruch 1,
**dadurch gekennzeichnet, dass**
der ersten Aufnahme eine Mehrzahl zweiter Aufnahmen und eine der Mehrzahl entsprechende Anzahl Mittel zur Übertragung von Zündenergie zugeordnet sind.

6. Pyrotechnisches System nach Anspruch 1,
**dadurch gekennzeichnet, dass**
einer zweiten Aufnahme mehrere zweite Aufnahmen nachgeordnet sind und zwischen diesen jeweils ein Mittel zur Übertragung von Zündenergie angeordnet ist.

7. Pyrotechnisches System nach einem der Ansprüche 5 oder 6,
**dadurch gekennzeichnet, dass**
eine erste und eine endliche Anzahl zweiter Aufnahmen zu einer Baueinheit fest miteinander verbunden sind.

8. Pyrotechnisches System nach Anspruch 7,
**dadurch gekennzeichnet, dass**
die Baueinheit an ihrer Außenkontur Mittel zur Verbindung mit einer weiteren gleichartigen Baueinheit hat.

9. Pyrotechnisches System nach Anspruch 8,
**dadurch gekennzeichnet, dass**
die Mittel zur Verbindung der Baueinheiten miteinander Form- und/oder Kraftschluss gebende Formelemente sind.

10. Pyrotechnisches System nach Anspruch 9,
**dadurch gekennzeichnet, dass**
die Mittel zur Verbindung der Baueinheiten miteinander materialeinheitlich an den Baueinheiten angeformte positive und negative Formelemente sind.

11. Pyrotechnisches System nach Anspruch 8,
**dadurch gekennzeichnet, dass**
die Baueinheiten mit Hilfe Formschluss gebender Verbindungselemente zusammengefügt sind.

12. Pyrotechnisches System nach Anspruch 11,
**dadurch gekennzeichnet, dass**
die Baueinheiten durch Klammern, Bügel oder Schraubverbindungen zusammengefügt sind.

13. Pyrotechnisches System nach Anspruch 8,
**dadurch gekennzeichnet, dass**
wenigstens eine der in der Baueinheit vorhandenen zweiten Aufnahmen eine Möglichkeit zur Anordnung und/oder Ausbildung eines Mittels zur Übertragung von Zündenergie zu einer Aufnahme einer weiteren formschlüssig verbundenen Baueinheit hat.

14. Pyrotechnisches System nach Anspruch 13,
**dadurch gekennzeichnet, dass**
die letzte der in der Baueinheit vorhandenen zweiten Aufnahmen eine Möglichkeit zur Anordnung und/oder Ausbildung eines Mittels zur Übertragung von Zündenergie zu einer Aufnahme einer weiteren formschlüssig verbundenen Baueinheit hat.

15. Pyrotechnisches System nach Anspruch 8,
**dadurch gekennzeichnet, dass**
die Mittelachsen der Aufnahmen in Längs- und Querrichtung parallel und/oder in einem Winkel α > 0° zueinander angeordnet sind.

16. Pyrotechnisches System nach einem der Ansprüche 9 bis 12,
**dadurch gekennzeichnet, dass**
die Anordnung aus erster und zweiter Baueinheit gegenüber der Aufstellfläche durch Zusatzbauteile gegen Umkippen und/oder Verrutschen gesichert ist.

17. Pyrotechnisches System nach Anspruch 16,
**dadurch gekennzeichnet, dass**
die Anordnung aus erster und zweiter Baueinheit gegenüber der Aufstellfläche durch Erdnägel gegen Umkippen und/oder Verrutschen gesichert ist.

18. Pyrotechnisches System nach Anspruch 1,
**dadurch gekennzeichnet, dass**
das Mittel zur Übertragung von Zündenergie ein oberhalb der Bodenfläche (2) des Lagers (1); (17) liegender Raum ist, der nahezu allseitig geschlossen ist und das erste (1) mit dem zweiten Lager (17) oder ein zweites mit einem weiteren zweiten Lager so verbindet, dass die Zündenergie in ausreichender Energiedichte in das benachbarte Lager und zu dem dort lagernden pyrotechnischen Gegenstand übertragen werden kann.

19. Pyrotechnisches System nach Anspruch 18,
**dadurch gekennzeichnet, dass**
der umschlossene Raum als Kanal oder Bohrung (5) oder als aus einer Mehrzahl umhüllender Bauteile entstehende Öffnung ausgeführt ist.

20. Pyrotechnisches System nach Anspruch 1,
**dadurch gekennzeichnet, dass**
in der Baueinheit des pyrotechnischen Gegenstandes ein Anzünd- oder Ausstoßteil (9) oder eine Pulverladung (26); (40); (48) zusätzlich angeordnet ist.

21. Pyrotechnisches System nach Anspruch 1,
**dadurch gekennzeichnet, dass**
in der Baueinheit des pyrotechnischen Gegenstandes ein Verzögerungssatz (37) zusätzlich angeordnet ist.

22. Pyrotechnisches System nach Anspruch 1,
**dadurch gekennzeichnet, dass**
an der Außenkontur der Baueinheit des pyrotechnischen Gegenstandes ein zündfähiger Belag (20); (29); (43); (50) oder eine zündfähige Umreifung (12) aufgebracht sind.

23. Pyrotechnisches System nach Anspruch 22,
**dadurch gekennzeichnet, dass**
der zündfähige Belag (20); (29); (43); (50) oder die zündfähige Umreifung (12) ein leicht entzündliches und mit ausreichender Wärmetönung brennendes Mittel ist.

24. Pyrotechnisches System nach Anspruch 23,
**dadurch gekennzeichnet, dass**
der zündfähige Belag (20); (29); (43); (50) oder die zündfähige Umreifung (12) ein mit verminderter Brenngeschwindigkeit brennender Schwarzpulverbelag ist.

25. Pyrotechnisches System nach Anspruch 23,
**dadurch gekennzeichnet, dass**
der zündfähige Belag (20); (29); (43); (50) oder die zündfähige Umreifung (12) eine Brenndauer t ≥ 0,5 s hat.

26. Pyrotechnisches System nach Anspruch 1,
**dadurch gekennzeichnet, dass**
die Baueinheit des pyrotechnischen Gegenstandes mit einer äußeren Umhüllung umschlossen ist.

27. Pyrotechnisches System nach Anspruch 26,
**dadurch gekennzeichnet, dass**
die Baueinheit des pyrotechnischen Gegenstandes mit einer Folie umschlossen ist.

28. Pyrotechnisches System nach Anspruch 26,
**dadurch gekennzeichnet, dass**
die Baueinheit des pyrotechnischen Gegenstandes einen beim Zünd-und/oder Ausstoßvorgang zerstörbaren und/oder verbrennenden Boden (25); (39); (54) hat.

29. Pyrotechnisches System nach Anspruch 1,
**dadurch gekennzeichnet, dass**
das Gehäuse der Baueinheit des pyrotechnischen Gegenstandes zweiteilig ausgeführt ist, beide Teile stumpf aneinander stoßen, im Stoßbereich verklebt sind und/oder durch ein außen liegendes Klebeband (Banderole) (10); (36) miteinander verbunden sind.

30. Pyrotechnisches System nach Anspruch 1,
**dadurch gekennzeichnet, dass**
das Gehäuse der Baueinheit des pyrotechnischen Gegenstandes zweiteilig und das den Ausstoßsatz aufnehmende Gehäuseteil größer ausgeführt ist, das den Effektsatz enthaltende Gehäuseteil einen geringeren Durchmesser hat, im größeren Gehäuseteil angeordnet ist und beide Gehäuseteile fest miteinander verbunden sind.

31. Pyrotechnisches System nach Anspruch 1,
**dadurch gekennzeichnet, dass**
der zündfähige Belag (20); (29); (43); (50) oder die zündfähige Umreifung (12) an der Außenkontur des pyrotechnischen Gegenstandes im oberen Bereich des Gehäuses angeordnet ist.

32. Pyrotechnisches System nach Anspruch 30,
**dadurch gekennzeichnet, dass**
der zündfähige Belag (20); (29); (43); (50) oder die zündfähige Umreifung (12) im oberen Bereich des Gehäuses in einem verjüngten Durchmesserbereich angeordnet ist.

33. Abbrennverfahren für ein pyrotechnisches System nach Anspruch 3,
**dadurch gekennzeichnet, dass**
ein Mittel zur Aufnahme pyrotechnischer Gegenstände mit einer der Anzahl der vorhandenen Lager (1); (17) entsprechenden Zahl pyrotechnischer Gegenstände (6); (18) bestückt wird,
das erste Lager (1) in der zusätzlichen Bohrung (4) mit einer Anzündleitung (13) bestückt wird,
in einem nachfolgenden Arbeitsschritt die Anordnung am Einsatzort aufgestellt und befestigt wird,
an der Anzündleitung (13) die Zündung des pyrotechnischen Systems erfolgt und nachfolgend alle in verbundenen Lagern befindliche pyrotechnische Gegenstände gezündet und/oder ausgestoßen werden,
wobei der im ersten Lager (1) befindliche pyrotechnische Gegenstand (6) durch die Anzündleitung (13) an seiner am Gehäuse vorhandenen zündfähigen Umreifung (12) und über ein Mittel zur Fortleitung der Zündenergie gezündet wird, gleichzeitig die an der Außenkontur vorhandene zündfähige Umreifung (12) abbrennt, deren Verbrennungsenergie durch das Mittel zur Übertragung von Zündenergie zum zweiten Lager gelangt, den dort befindlichen pyrotechnischen Gegenstand (18) zündet, den an der Außenkontur des im zweiten Lager befindlichen pyrotechnischen Gegenstandes (18) angeordneten zündfähigen Belag (20) zündet und damit der pyrotechnische Gegenstand (18) gezündet wird,
durch die Verbrennungsenergie des Zündmittels eine Übertragung auf weitere zweite Lager erfolgt und dort angeordnete pyrotechnische Gegenstände gezündet werden.

34. Abbrennverfahren für ein pyrotechnisches System nach Anspruch 33,
**dadurch gekennzeichnet, dass**
die pyrotechnischen Gegenstände beim Einbringen in die Lager verdreht werden, sodass das Zünden derselben abhängig von der Winkellage sofort oder nach einem durch die Brenndauer des zündfähigen Belages (20) bestimmten Zeitintervall erfolgt.

35. Abbrennverfahren für ein pyrotechnisches System nach Anspruch 33,
**dadurch gekennzeichnet, dass**
in einem zusätzlichen Arbeitsschritt ein Modul, bestehend aus einem ersten (1) und einer endlichen Anzahl zweiter Lager mit einem oder mehreren Modulen formschlüssig verbunden und zwischen dem ersten und den weiteren Modulen jeweils eine Verbindung zur Übertragung von Zündenergie zwischen dem letzten Lager des ersten und dem jeweils ersten Lager des folgenden Moduls ausgebildet wird.

36. Abbrennverfahren für ein pyrotechnisches System nach Anspruch 33,
**dadurch gekennzeichnet, dass**
das Mittel zur Aufnahme pyrotechnischer Gegenstände in einem zusätzlichen Arbeitsschritt auf der Unterlage (62) arretiert wird.

## Claims

1. A pyrotechnical system,
consisting of a means for accommodating pyrotechnical objects and the like,
in which the means for accommodating pyrotechnical objects consists of a first and second receptacle for pyrotechnical objects (6); (18),
**characterized in that**
a transmission means for ignition energy is arranged between the first and second receptacle in the form of a borehole (5), and the first receptacle has a borehole (4) for an ignition line (13),
a pyrotechnical object (6); (18) contains at least one ignition set in a component in the form of an ignition or ejection part (9) or a powder charge (26); (40); (48) and an effect set (23); (27); (41); (47),
a pyrotechnical object (6); (18) contains an ignitable coating (29), a penetration opening (30); (31) and a conduction means (44); (53) for the ignition energy to the powder charge (26); (40); (48) at the outer contour of the component,
wherein the first and second receptacle are each fitted with a pyrotechnical object (6); (18), an ignition line (13) is incorporated into the borehole (4) of the first receptacle
and the ignition line (13), upon ignition, ignites the ignitable coating (29) of the pyrotechnical object (6) located in the first receptacle, whose ignition energy is guided via the borehole (5) to the ignitable coating (20) of the pyrotechnical object (18) located in the second receptacle, and its ignition device is ignited,
wherein the conduction means for the ignition energy of both pyrotechnical objects (6) and (18) ignite the respective ignition set and burn off both pyrotechnical objects (6) and (18).

2. The pyrotechnical system according to claim 1,
**characterized in that**
the first (6) and second pyrotechnical object (18) ignite roughly simultaneously or in chronological succession.

3. The pyrotechnical system according to claim 1,
**characterized in that**
the first and/or the second receptacle of the means for accommodating pyrotechnical objects are designed as a mounting (1, 17) and/or ascent channel and/or launching rail.

4. The pyrotechnical system according to claim 1,
**characterized in that**
the first receptacle is followed by several second receptacles, and a respective means for transmitting ignition energy is arranged between them.

5. The pyrotechnical system according to claim 1,
**characterized in that**
the first receptacle has allocated to it a plurality of second receptacles and a number of means for transmitting ignition energy corresponding to the plurality.

6. The pyrotechnical system according to claim 1,
**characterized in that**
a second receptacle is followed by several second receptacles, and a respective means for transmitting ignition energy is arranged between them.

7. The pyrotechnical system according to one of claims 5 or 6,
**characterized in that**
a first and finite number of second receptacles are fixedly joined together to form a component.

8. The pyrotechnical system according to claim 7,
**characterized in that**
the outer contour of the component has means for coupling with another similar component.

9. The pyrotechnical system according to claim 8,
**characterized in that**
the means for coupling the components are shaped elements that together yield a tight and/or force fit.

10. The pyrotechnical system according to claim 9,
**characterized in that**
the means for coupling the components are positive and negative shaped elements together molded to the components in a materially uniform manner.

11. The pyrotechnical system according to claim 8,
**characterized in that**
the components are joined together with the help of coupling elements that yield a tight fit.

12. The pyrotechnical system according to claim 11,
**characterized in that**
the components are joined together by brackets, clamps or screwed joints.

13. The pyrotechnical system according to claim 8,
**characterized in that**
at least one of the second receptacles present in the component is capable of arranging and/or forming a means for transmitting ignition energy to a receptacle of another positively coupled component.

14. The pyrotechnical system according to claim 13,
**characterized in that**
the last of the second receptacles present in the component is capable of arranging and/or forming a means for transmitting ignition energy to a receptacle of another positively coupled component.

15. The pyrotechnical system according to claim 8,
**characterized in that**
the middle axes of the receptacles are arranged parallel and/or at an angle α > 0° relative to each other in the longitudinal and transverse direction.

16. The pyrotechnical system according to one of claims 9 to 12,
**characterized in that**
the arrangement of a first and second component is secured against tilting and/or slipping relative to the installation surface by means of additional components.

17. The pyrotechnical system according to claim 16,
**characterized in that**
the arrangement of a first and second component is secured against tilting and/or slipping relative to the installation surface by means of ground nails.

18. The pyrotechnical system according to claim 1,
**characterized in that**
the means for transmitting ignition energy is a space lying above the floor area (2) of the mounting (1); (17), which is enclosed on nearly all sides, and couples the first (1) and second mounting (17) or a second with a another second mounting in such a way that the ignition energy can be transmitted with a sufficient energy density into the adjacent mounting and to the pyrotechnical object stored there.

19. The pyrotechnical system according to claim 18,
**characterized in that**
the enclosed space is designed as a channel or borehole (5) or as an opening formed by a plurality of enveloping components.

20. The pyrotechnical system according to claim 1,
**characterized in that**
an ignition or ejection part (9) or a powder charge (26); (40); (48) is additionally arranged in the pyrotechnical object component.

21. The pyrotechnical system according to claim 1,
**characterized in that**
a delay set (37) is additionally arranged in the pyrotechnical object component.

22. The pyrotechnical system according to claim 1,
**characterized in that**
the outer contour of the pyrotechnical object component has applied to it an ignitable coating (20); (29); (43); (50) or an ignitable strapping (12).

23. The pyrotechnical system according to claim 22,
**characterized in that**
the ignitable coating (20); (29); (43); (50) or ignitable strapping (12) is an easily ignitable means that burns with a sufficient heat effect.

24. The pyrotechnical system according to claim 23,
**characterized in that**
the ignitable coating (20); (29); (43); (50) or ignitable strapping (12) is a gunpowder coating that burns with a diminished burning rate.

25. The pyrotechnical system according to claim 23,
**characterized in that**
the ignitable coating (20); (29); (43); (50) or ignitable strapping (12) has a burning time of t ≥ 0.5 s.

26. The pyrotechnical system according to claim 1,
**characterized in that**
the pyrotechnical object component is enclosed by an outer sheath.

27. The pyrotechnical system according to claim 26,
**characterized in that**
the pyrotechnical object component is enclosed with a film.

28. The pyrotechnical system according to claim 26,
**characterized in that**
the pyrotechnical object component has a floor (25); (39); (54) that can be destroyed and/or burned during the ignition and/or ejection process.

29. The pyrotechnical system according to claim 1,
**characterized in that**
the pyrotechnical object component housing is divided into two parts, wherein both parts bluntly abut against each other, are adhesively bonded in the abutment area, and/or are coupled together by adhesive tape (banderole) (10); (36) lying on the outside.

30. The pyrotechnical system according to claim 1,
**characterized in that**
the pyrotechnical object component housing is divided into two parts, and the housing part accommodating the ejection set is larger in design, that the housing part containing the effect set has a smaller diameter, is situated in the larger housing part, and that both housing parts are fixedly coupled with each other.

31. The pyrotechnical system according to claim 1,
**characterized in that**
the ignitable coating (20); (29); (43); (50) or ignitable strapping (12) is arranged on the outer contour of the pyrotechnical object in the upper region of the housing.

32. The pyrotechnical system according to claim 30,
**characterized in that**
the ignitable coating (20); (29); (43); (50) or ignitable strapping (12) is arranged in the upper region of the housing in an area with a tapered diameter.

33. Firing method for a pyrotechnical system according to claim 3,
**characterized in that**
a means for accommodating pyrotechnical objects is fitted with a number of pyrotechnical objects (6); (18) corresponding to the number of present mountings (1); (17);
the first mounting (1) is fitted with an ignition line (13) in the additional borehole (4),
the arrangement is set up and secured at the application site in a subsequent step,
the pyrotechnical system is ignited on the ignition line (13), after which all pyrotechnical objects located in coupled mountings are ignited and/or ejected,
wherein the pyrotechnical object (6) located in the first mounting (1) is ignited on its ignitable strapping (12) present on the housing by means of a means for conducting the ignition energy, at the same time as which the ignitable strapping (12) present on the outer contour burns off, wherein its combustion energy is routed by the means for conveying ignition energy to the second mounting, ignites the pyrotechnical object located there (18), the ignitable coating (20) arranged on the outer contour of the pyrotechnical object (18) located in the second mounting, thereby igniting the pyrotechnical object (18),
the combustion energy of the ignition means causes a transmission to additional second mountings, and ignites the pyrotechnical objects located there.

34. Firing method for a pyrotechnical system according to claim 33,
**characterized in that**
the pyrotechnical objects are twisted while being introduced in the mountings, so that the latter are ignited as a function of angular position either right away or after a time interval determined by the burning time of the ignitable coating (20).

35. Firing method for a pyrotechnical system according to claim 33,
**characterized in that**,
in an additional step, a module consisting of a first (1) and finite number of second mountings is positively coupled with one or more modules, and a respective connection is established between the first and other modules for transmitting ignition energy between the last mounting of the first and the respective first mounting of the following module.

36. Firing method for a pyrotechnical system according to claim 33,
**characterized in that**
means for accommodating pyrotechnical objects are locked onto the substrate (62) in an additional step.

## Revendications

1. Système pyrotechnique
composé d'un moyen pour loger des objets pyrotechniques et objets analogues, pour lequel le moyen pour loger des objets pyrotechniques est composé d'un premier et d'un deuxième logement pour les objets pyrotechniques (6), (18) **caractérisé**
**en ce qu'**un moyen de transmission pour l'énergie de mise à feu sous la forme d'un perçage (5) est disposé entre le premier et le deuxième logement et en ce que le premier logement possède un perçage (4) pour une ligne de tir (13),
**en ce qu'**un objet pyrotechnique (6), (18) dans un ensemble contient au moins une charge d'allumage sous la forme d'une pièce d'allumage ou de lancement (9) ou d'une charge de poudre (26), (40), (48) et une charge d'effet (23), (27), (41), (47),
**en ce que** l'objet pyrotechnique (6), (18) contient sur le contour extérieur de l'ensemble un revêtement amorçable (29), une ouverture de perforation (30), (31) et un moyen de propagation (44), (53) pour l'énergie de mise à feu destinée à la charge de poudre (26), (40), (48),
le premier et le deuxième logement étant équipés chacun d'un objet pyrotechnique (6), (18), une ligne de tir (13) étant introduite dans le perçage (4) du premier logement
et **en ce que** la ligne de tir (13) allume après l'allumage du revêtement amorçable (29) de l'objet pyrotechnique (6) se trouvant dans le premier logement, dont l'énergie de mise à feu est guidée à l'aide du perçage (5) vers le revêtement amorçable (20) de l'objet pyrotechnique (18) se trouvant dans le deuxième logement et dont le système d'allumage est amorcé,
les moyens de propagation pour l'énergie de mise à feu des deux objets pyrotechniques (6) et (18) allumant la charge d'allumage respective et tirant les deux objets pyrotechniques (6) et (18).

2. Système pyrotechnique selon la revendication 1
**caractérisé en ce que** le premier (6) et le deuxième objet pyrotechnique (18) s'allument simultanément ou consécutivement en fonction du temps.

3. Système pyrotechnique selon la revendication 1
**caractérisé en ce que** le premier et/ou le deuxième logement du moyen destiné à loger les objets pyrotechniques sont constitués comme magasin (1, 17) et/ou conduit de tir et/ou rail de lancement.

4. Système pyrotechnique selon la revendication 1
**caractérisé en ce que** plusieurs deuxièmes logements sont disposés après le premier logement et **en ce qu'**un moyen de transmission de l'énergie de mise à feu est disposé à chaque fois entre ceux-ci.

5. Système pyrotechnique selon la revendication 1
**caractérisé en ce qu'**une pluralité de deuxièmes logements et un nombre de moyens de transmission de l'énergie de mise à feu correspondant à la pluralité sont affectés au premier logement.

6. Système pyrotechnique selon la revendication 1
**caractérisé en ce que** plusieurs deuxièmes logements sont disposés après un deuxième logement et **en ce qu'**un moyen de transmission de l'énergie de mise à feu est disposé à chaque fois entre ceux-ci.

7. Système pyrotechnique selon une quelconque des revendications 5 ou 6
**caractérisé en ce qu'**un premier nombre et un nombre limité de deuxièmes logements sont reliés fixement entre eux à un ensemble.

8. Système pyrotechnique selon la revendication 7
**caractérisé en ce que** l'ensemble possède sur son contour extérieur un moyen de raccordement avec un autre ensemble identique.

9. Système pyrotechnique selon la revendication 8
**caractérisé en ce que** les moyens de raccordement des ensembles entre eux sont des éléments formés conférant une adhérence par géométrie et/ou par friction.

10. Système pyrotechnique selon la revendication 9
**caractérisé en ce que** les moyens de raccordement des ensembles entre eux sont des éléments formés positifs et négatifs mis en forme sur les ensembles en homogénéité de matériau.

11. Système pyrotechnique selon la revendication 8
**caractérisé en ce que** les ensembles sont assemblés à l'aide d'éléments de liaison conférant une adhérence par géométrie.

12. Système pyrotechnique selon la revendication 11
**caractérisé en ce que** les ensembles sont assemblés au moyen d'agrafes, d'attaches ou de raccords à vis.

13. Système pyrotechnique selon la revendication 8
**caractérisé en ce qu'**au moins un des deuxièmes logements existant dans l'ensemble a une possibilité de disposer et/ou constituer un moyen de transmission de l'énergie de mise à feu à un logement d'un autre ensemble raccordé par complémentarité de forme.

14. Système pyrotechnique selon la revendication 13
**caractérisé en ce que** le dernier des deuxièmes logements existant dans l'ensemble possède une possibilité de disposer et/ou constituer un moyen de transmission de l'énergie de mise à feu à un logement d'un autre ensemble raccordé par complémentarité de forme.

15. Système pyrotechnique selon la revendication 8
**caractérisé en ce que** les axes centraux des logements sont disposés parallèlement dans le sens longitudinal et transversal et/ou dans un angle α > 0° les uns par rapport aux autres.

16. Système pyrotechnique selon une quelconque des revendications 9 à 12
**caractérisé en ce que** le dispositif est fixé depuis le premier et deuxième ensembles par des éléments complémentaires contre le renversemeente et/ou le glissement par rapport à la surface d'installation.

17. Système pyrotechnique selon la revendication 16
**caractérisé en ce que** le dispositif est fixé depuis le premier et deuxième ensembles par des fiches terrestres contre le renversement et/ou le glissement par rapport à la surface d'installation.

18. Système pyrotechnique selon la revendication 1
**caractérisé en ce que** le moyen de transmission de l'énergie de mise à feu est un espace se situant au-dessus de la surface de fond (2) du magasin (1), (17), qui est fermé presque de tous les côtés et raccorde le premier (1) au deuxième magasin (17) ou un deuxième avec un un autre deuxième magasin de sorte que l'énergie de mise à feu peut être transmise avec une densité d'énergie suffisante dans le magasin voisin et à l'objet pyrotechnique qui y est emmagasiné.

19. Système pyrotechnique selon la revendication 18
**caractérisé en ce que** l'espace clos est exécuté comme un conduit ou un perçage (5) ou comme une ouverture se créant à partir d'une pluralité d'éléments enveloppants.

20. Système pyrotechnique selon la revendication 1
**caractérisé en ce que** dans l'ensemble de l'objet pyrotechnique est en plus disposé une pièce d'allumage ou de lancement (9) ou une charge de poudre (26), (40), (48).

21. Système pyrotechnique selon la revendication 1
**caractérisé en ce que** dans l'ensemble de l'objet pyrotechnique est en plus disposé une composition de retardement (37).

22. Système pyrotechnique selon la revendication 1
**caractérisé en ce qu'**un revêtement amorçable (20), (29), (43), (50) ou un cerclage amorçable (12) sont appliqués au contour extérieur de l'ensemble de l'objet pyrotechnique.

23. Système pyrotechnique selon la revendication 22
**caractérisé en ce que** le revêtement amorçable (20), (29), (43), (50) ou le cerclage amorçable (12) est un moyen facilement inflammable et brûlant avec une coloration thermique suffisante.

24. Système pyrotechnique selon la revendication 23
**caractérisé en ce que** le revêtement amorçable (20), (29), (43), (50) ou le cerclage amorçable (12) est un revêtement à poudre noir brûlant avec une vitesse de combustion réduite.

25. Système pyrotechnique selon la revendication 23
**caractérisé en ce que** le revêtement amorçable (20), (29), (43), (50) ou le cerclage amorçable (12) a une durée de combustion de t ≥ 0,5 s.

26. Système pyrotechnique selon la revendication 1
**caractérisé en ce que** l'ensemble de l'objet pyrotechnique est entouré d'une enveloppe extérieure.

27. Système pyrotechnique selon la revendication 26
**caractérisé en ce que** l'ensemble de l'objet pyrotechnique est entouré d'une feuille.

28. Système pyrotechnique selon la revendication 26
**caractérisé en ce que** l'ensemble de l'objet pyrotechnique possède un fond destructible et/ou se consumant (25), (39), (54) lors du processus d'allumage et/ou de lancement

29. Système pyrotechnique selon la revendication 1
**caractérisé en ce que** le boîtier de l'ensemble de l'objet pyrotechnique est réalisé en deux parties, **en ce que** les deux parties se rejoignent bout à bout, sont collées dans la zone de joint et/ou sont reliées entre elles par un ruban adhésif (banderole) (10), (36) se trouvant à l'extérieur.

30. Système pyrotechnique selon la revendication 1
**caractérisé en ce que** le boîtier de l'ensemble de l'objet pyrotechnique est réalisé en deux parties et la partie boîtier recevant la charge de lancement est plus grande, **en ce que** la partie boîtier contenant la charge d'effet a un diamètre plus faible, est disposée dans la partie boîtier plus grande et les deux parties de boîtier sont reliées fermement l'une à l'autre.

31. Système pyrotechnique selon la revendication 1
**caractérisé en ce que** le revêtement amorçable (20), (29), (43), (50) ou le cerclage amorçable (12) est disposé sur le contour extérieur de l'objet pyrotechnique dans la zone supérieure du boîtier.

32. Système pyrotechnique selon la revendication 30
**caractérisé en ce que** le revêtement amorçable (20), (29), (43), (50) ou le cerclage amorçable (12) est disposé dans la zone supérieure du boîtier dans une zone diamétrale rétrécie.

33. Procédé de tir pour un système pyrotechnique selon la revendication 3
**caractérisé**
**en ce qu'**un moyen pour loger des objets pyrotechniques est équipé d'un nombre d'objets pyrotechniques (6), (18) correspondant au nombre de magasins existants (1), (17),
**en ce que** le premier magasin (1) est équipé d'une ligne de tir (13) dans le perçage supplémentaire (4),
**en ce que** le dispositif est installé et fixé sur le
lieu de mise en oeuvre dans une étape ultérieure,
**en ce que** l'allumage du système pyrotechnique a lieu sur la ligne de tir (13) et qu'ultérieurement tous les objets pyrotechniques se trouvant dans les magasins reliés sont allumés et/ou lancés,
selon lequel l'objet pyrotechnique (6) se trouvant dans le premier magasin (1) est allumé par la ligne de tir (13) sur son cerclage amorçable (12) existant sur le boîtier et par un moyen de propagation de l'énergie de mise à feu, le cerclage amorçable (12) existant sur le contour extérieur brûle simultanément, l'énergie de combustion de celui-ci parvenant au deuxième magasin par le moyen de transmission de l'énergie de mise à feu, allume l'objet pyrotechnique (18) s'y trouvant, allume le revêtement amorçable (20) disposé sur le contour extérieur de l'objet pyrotechnique (18) se trouvant dans le deuxième magasin et l'objet pyrotechnique (18) est de ce fait allumé,
**en ce qu'**une transmission au deuxième autre magasin a lieu par l'énergie de combustion des artifices de tir et les objets pyrotechniques qui y sont disposés sont allumés.

34. Procédé de tir pour un système pyrotechnique selon la revendication 33
**caractérisé en ce que** les objets pyrotechniques sont tournés lors de l'introduction dans les magasins de sorte que l'allumage de ces derniers dépend de la position angulaire immédiatement ou après un intervalle de temps défini par la durée de combustion du revêtement amorçable (20).

35. Procédé de tir pour un système pyrotechnique selon la revendication 33
**caractérisé en ce que** dans une étape supplémentaire, un module, composé d'un premier magasin et d'un nombre limité de deuxièmes magasins est relié par complémentarité de forme avec un ou plusieurs modules et **en ce qu'**un raccord pour transmission de l'énergie de mise à feu entre le dernier magasin du premier et à chaque fois du premier magasin du module suivant est à chaque fois constitué entre le premier et les autres modules.

36. Procédé de tir pour un système pyrotechnique selon la revendication 33
**caractérisé en ce que** le moyen pour loger des objets pyrotechniques est bloqué sur le support (62) dans une étape supplémentaire
